# EUROPÄISCHE PATENTSCHRIFT

(11) **EP 1 105 234 B1**
(45) Veröffentlichungstag und Bekanntmachung des Hinweises auf die Patenterteilung: **29.05.2002**
(21) Anmeldenummer: 99944261.9
(22) Anmeldetag: 01.07.1999
(51) Int. Cl.: B22D 11/10, C22B 9/04, C21C 7/10

(54) **VERFAHREN UND VORRICHTUNG ZUM KONTINUIERLICHEN ENTGASEN VON SCHMELZFLÜSSIGEN METALLEN**
METHOD AND DEVICE FOR THE CONTINUOUS DEGASSING OF MOLTEN METALS
PROCEDE ET DISPOSITIF POUR LE DEGAZAGE CONTINU DE METAUX EN FUSION

(30) Priorität: 15.07.1998 DE 19831675
(43) Veröffentlichungstag der Anmeldung: 13.06.2001
(73) Patentinhaber: Induga Industrieöfen und Giesserei-Anlagen GmbH & Co. KG, 50739 Köln (DE)
(72) Erfinder: BEBBER, Hans, D-45472 Mülheim (DE); FÄHNRICH, Juan, D-50259 Pulheim-Sinthern (DE); PHILLIPPS, Günter, D-50767 Köln (DE)
(74) Vertreter: Vomberg, Friedhelm, Dipl.-Phys.
(86) Internationale Anmeldenummer: DE9902028
(87) Internationale Veröffentlichungsnummer: WO0003821

(56) Entgegenhaltungen:
- EP-A- 0 134 336
- BE-A- 556 194
- PATENT ABSTRACTS OF JAPAN vol. 008, no. 096 (M-294), 4. Mai 1984 (1984-05-04) & JP 59 010448 A (KAWASAKI SEITETSU KK), 19. Januar 1984 (1984-01-19)
- PATENT ABSTRACTS OF JAPAN vol. 010, no. 218 (M-503), 30. Juli 1986 (1986-07-30) & JP 61 056760 A (NIPPON KOKAN KK), 22. März 1986 (1986-03-22)
- PATENT ABSTRACTS OF JAPAN vol. 010, no. 373 (C-391), 12. Dezember 1986 (1986-12-12) & JP 61 166912 A (OSAKA SHINKU KIKI SEISAKUSHO:KK), 28. Juli 1986 (1986-07-28)
- PATENT ABSTRACTS OF JAPAN vol. 013, no. 225 (M-830), 25. Mai 1989 (1989-05-25) & JP 01 040153 A (KAWASAKI STEEL CORP), 10. Februar 1989 (1989-02-10)
- PATENT ABSTRACTS OF JAPAN vol. 003, no. 118 (C-060), 4. Oktober 1979 (1979-10-04) & JP 54 099729 A (MITSUBISHI HEAVY IND LTD), 6. August 1979 (1979-08-06)

## Beschreibung

Die Erfindung betrifft eine Vorrichtung und ein Verfahren gemäß den Oberbegriffen der Ansprüche 1 und 6.

Aus der sogenannten Sekundärmetallurgie ist die Entgasung von Metallschmelzen grundsätzlich unter dem Schlagwort Vakuumbehandlung bekannt. Hierunter wird eine Metallschmelzennachbehandlung unter stark vermindertem Druck verstanden, die auf der Erkenntnis beruht, daß bei abgesenktem Außendruck die in der Metallschmelze gelösten Gase, insbesondere Wasserstoff, entweichen. Bei der hier gattungsgemäß in Betracht kommenden Teilmengenentgasung wird jeweils nur ein Teil der flüssigen Schmelze dem Vakuum ausgesetzt, entweder durch eine Vakuum-Umlaufentgasung oder eine Vakuum-Heberentgasung.

Bei der Vakuum-Umlaufentgasung tauchen zwei Stutzen eines evakuierten Behälters in die Gießpfanne. In einen der beiden Stutzen wird ein Fördergas geleitet, wodurch eine Umlaufbewegung entsteht und die Metallschmelze durch diesen Stutzen in das Vakuumgefäß steigt, dort zerstäubt und den gewünschten Reaktionen unterworfen wird. Durch den anderen Stutzen kann die entgaste Metallschmelze wieder in die Pfanne zurückgelangen. Nach angemessener Anwendungsdauer ist der gesamte Pfanneninhalt durch das Vakuumgefäß geschleust und entgast.

Beim Vakuum-Heberverfahren wird durch das Heben und Senken des Vakuumgefäßes dessen stutzenförmiges Ende in die Schmelze eingetaucht. Beim Absenken des Vakuumgefäßes steigt ein Teil der Schmelze unter heftiger Bewegung in das Vakuumgefäß. Wird das Vakuumgefäß anschließend angehoben, fließt der Stahl infolge des Eigengewichtes in die Pfanne zurück. Durch wiederholte Anwendung können somit nach und nach Teilmengen in den Entgasungsraum gelangen, so daß nach einer Behandlungsdauer von rund 15 Minuten der Pfanneninhalt mehrfach durchgesetzt und entgast wird.

Auf diesem Prinzip beruht auch die aus der DE 36 09 900 C2 bekannte Verfahrenstechnologie bzw. die dort beschriebene Vorrichtung. Bei diesem Verfahren und der Vorrichtung sind zumindest zwei Vakuumkammern vorgesehen, in die geschmolzenes Metall hinaufgepumpt wird, und zwar in eine der Vakuumkammern für eine Entgasung, während das geschmolzene Metall von der anderen Vakuumkammer ausgestoßen wird, um es mit dem geschmolzenen Metall in dem Vorratsbehältnis zu vermischen, wodurch die beiden Vakuumkammern das geschmolzene Metall abwechselnd entgasen. Um die Schmelzflüssigkeit des Metalles aufrechtzuerhalten, werden die Vakuumkammern induktiv beheizt. Mittels dieser Technologie ist jedoch nur eine quasi-kontinuierliche Betriebsweise möglich, bei die Badspiegelschwankungen lediglich dadurch in engen Grenzen gehalten werden können, daß abwechselnd zwei Vakuumkammern die flüssige Metallschmelze ansaugen und ausstoßen. Nachteilig ist nicht nur die Notwendigkeit, zwei Vakuumkammern betreiben zu müssen, sondern auch, daß das behandelte Metall mit dem unbehandelten Metall vermischt wird, da kein Zwangsumlauf gewährleistet ist.

Daneben sind auch noch Verfahren bekannt, bei denen die Metallschmelze in einem separaten, nur für die Vakuumbehandlung optimierten Ofengefäß entgast und anschließend vergossen werden. Allerdings ist bei diesen Verfahren neben dem hohen apparativen Aufwand auch zusätzliche Zeit für die Metallschmelzennachbehandlung aufzuwenden, was insgesamt bei kontinuierlichen Stranggießverfahren zu erhöhten Produktionskosten führt. Entsprechendes gilt auch für die sogenannte Gießstrahlentgasung, bei der ein Gießstrahl in eine Vakuumatmosphäre geleitet wird. Schließlich werden auch zur Entgasung Spülgase benutzt, um über einen großen Partialdruckunterschied eine Wasserstoffabscheidung zu erwirken. Allerdings ist der Wirkungsgrad dieser Verfahren recht gering.

Ein bevorzugten Anwendungsgebiet der vorgestellten Verfahren ist die Herstellung von sauerstofffreiem Kupfer (OF-Kupfer), bei der neben niedrigen Sauerstoffgehalten in der Größenordnung von 1 bis 3 ppm auch niedrige Wasserstoffgehalte von typischerweise unter 1 ppm erreicht werden müssen. Hierbei wird ausgenutzt, daß die Wasserstofflöslichkeit im Kupfer mit fallendem Druck abnimmt und daher der normalerweise im Kupfer gelöste Wasserstoff unter Vakuumbedingungen aus dem Metall entweichen kann, ohne daß der Sauerstoffgehalt wieder zunimmt.

Im Patent Abstracts of Japan zu JP-A-61-056760 wird eine Vorrichtung beschrieben, bei der aus einem Vorratsgefäß geschmolzener Stahl in einen Behälter abgelassen wird, von wo aus dieser flüssige Stahl über eine Transferleitung in einen Gießbehälter überführbar ist. Diese Transferleitung besitzt ein in die genannte erste Kammer mündendes Steigrohr, einen evakuierbaren Raum und ein Fallrohr, über das der flüssige Stahl in den Gießbehälter ablaufen kann. In die Transferleitung kann zusätzlich Argon eingeblasen werden. Die genannte Vorrichtung dient dazu, den Überlauf von Schlacke in das Gießgefäß zu verhindern.

Es ist Aufgabe der vorliegenden Erfindung, das eingangs genannte Verfahren und die Vorrichtung derart weiterzubilden, daß eine vollkommen kontinuierliche Arbeitsweise ermöglicht wird, daß das entgaste Metall nicht mit unbehandeltem Metall in Berührung kommt, wobei der apparative und verfahrenstechnische Aufwand möglichst gering sein soll.

Apparativ wird die der vorliegenden Erfindung zugrunde liegende Aufgabe durch die Vorrichtung nach Anspruch 1 gelöst. Diese Vorrichtung besitzt einen die zugeführten schmelzflüssigen Metalle aufnehmenden Behälter und eine zur Entgasung dienende Vakuumkammer, wobei in einer einen Zufluß für die schmelzflüssigen Metalle aufweisende erste Kammer ein Steigrohr hineinragt, dessen oberes Ende in die Vakuumkammer mündet, deren Boden eine Abflußöffnung besitzt, die mit einem Fallrohr verbunden ist, dessen unteres, eine Auslaßöffnung bildendes Ende in eine zweite, als Gießkammer ausgebildete Kammer in eine Auslaßdüse mündet und ist dadurch gekennzeichnet, daß das Steigrohr und das Fallrohr mit einer Heizung versehen sind.

Weiterbildungen dieser Vorrichtung sind in den Unteransprüchen 2 bis 5 beschrieben.

So stehen vorzugsweise die erste und die zweite Kammer räumlich miteinander in Verbindung und weisen einen Damm auf, der die Kammern im unteren Bereich in zwei Badkammern teilt, wobei das Steigrohr und das Fallrohr in unterschiedliche Bereiche unterhalb der oberen Dammkante münden. Wie bereits zuvor beschrieben, kann das in der ersten Kammer vorliegende schmelzflüssige Metall nur über das Steigrohr, die Vakuumkammer und das Fallrohr in den Gießbehälter gelangen, solange die Badspiegel diesseits und jenseits des Dammes unterhalb der oberen Dammkante liegen. Dem ist durch Regelung des Metallschmelzenzuflusses in die erste Kammer sowie durch Abführung der behandelten Metallschmelze aus der Gießkammer Rechnung zu tragen. Bei Ausfall der Vakuumkammer wird der "Damm überflutet", so daß der Gießprozeß auch dann nicht unterbrochen werden muß, wenn keine Entgasung gewünscht wird bzw. wenn die Vakuumkammer ausfällt.

Vorzugsweise sind das Steigrohr und das Fallrohr jeweils parallel zueinander vertikal angeordnet.

Durch entsprechende Regelungen bzw. Steuerungen wird gewährleistet, daß die Badspiegel unterhalb oder oberhalb der oberen Dammkante einstellbar sind. Vorzugsweise wird auch zur Temperaturregelung der Metallschmelze im Einlaufbereich ein Induktor angeordnet, über den eine Aufheizung der Metallschmelze auf gewünschte Temperaturen zur Steuerung der Entgasung während des kontinuierlichen Betriebes gewährleistet werden kann. Um zu verhindern, daß die Gießkammer unerwünschten atmosphärischen Einflüssen ausgesetzt ist, ist diese über ein Wehr, das unterhalb des Badspiegels endet, nach außen hermetisch abgeschlossen.

Die auf das Verfahren bezogene Aufgabe wird durch die Maßnahmen nach Anspruch 6 gelöst, wobei die Metallschmelze aus einer ersten Kammer über ein Steigrohr mit einer unterhalb des Badspiegels liegenden Einlauföffnung in eine als Entgasungsraum dienende Vakuumkammer überführt und von dort schwerkraftbedingt in ein Fallrohr mit einer unteren Auslaßöffnung, die vorzugsweise unterhalb des Badspiegels in der Gießkammer liegt, in die Gießkammer abgeführt wird. Diese Verfahrenstechnik hat den Vorteil, daß die Metallschmelze, welche in die Gießkammer überführt wird, zuvor vollständig beim vorherigen Durchlauf der Vakuumkammer entgast worden ist. Eine Vermischung von bereits entgaster Metallschmelze mit einer unbehandelten Metallschmelze wird somit vermieden. Weiterhin ist auch nur eine Vakuumkammer erforderlich, in die unter alleiniger Nutzung der sich aus den Druckunterschieden zwischen der Vakuumkammer und dem ersten Gefäß ergebenden Hubkraft und unter Ausschluß weiterer Fördermittel die Metallschmelze überführt und von dort aus abgeführt wird. Im Gegensatz zu dem nach dem Stand der Technik beschriebenen Verfahren ist erfindungsgemäß eine kontinuierliche Arbeitsweise möglich. Um die Fließfähigkeit der Metallschmelze insbesondere in der Startphase sicherzustellen, werden das Steigrohr und das Fallrohr beheizt. Insbesondere wird die Heizung mit Brennern durchgeführt.

Weiterbildungen dieses Verfahrens sind in den Unteransprüchen beschrieben.

So werden durch Regelung der Metallschmelzenzufuhr in die erste Kammer und des Ablassens der Metallschmelze aus der Gießkammer die Badspiegel in der ersten Kammer und der Gießkammer in unterschiedlichen Höhenniveaus eingestellt. Durch das Steigrohr und das Fallrohr ist zwischen den beiden Kammern eine Verbindung geschaffen, die nach Art der kommunizierenden Röhren arbeitet, wobei entsprechend der Höhendifferenz zwischen dem höheren Badspiegel in der ersten Kammer und dem Badspiegel in der Gießkammer ein Metallschmelzenfluß aufrechterhalten wird. Aus der Gießkammer kann die Metallschmelze kontinuierlich oder diskontinuierlich abgelassen werden.

Nach einer weiteren bevorzugten Ausführungsform sind die erste und die zweite Kammer räumlich miteinander verbunden und im unteren Bereich durch einen Damm in zwei Badkammern geteilt. Liegen die Badspiegel in der ersten und der zweiten Kammer unterhalb der oberen Kante des Dammes, wird die Metallschmelze aus der ersten Kammer über das Steigrohr in die Vakuumkammer und von dort über das Fallrohr in die Gießkammer geführt. Bei Ausfall der Vakuumkammer, z.B. bei einem Pumpendefekt, oder auch in Fällen, in denen keine Entgasung gewünscht wird, wird der Badspiegel so eingestellt, daß dieser oberhalb der Kante des genannten Dammes liegt, so daß sich in der ersten und der zweiten Kammer ein gemeinsamer durchgehender Badspiegel bildet und daß schmelzflüssige Metall unter Umgehung der Vakuumkammer unmittelbar in die Gießkammer gelangt.

Die Entgasungskinetik ist sehr stark von der Temperatur abhängig, weshalb nach einer weiteren Ausgestaltung der Erfindung die Metallschmelze induktiv beheizt wird, womit es möglich ist, die Entgasung zu steuern.

Nach einer weiteren Ausgestaltung der Erfindung wird die Aufenthaltsdauer der Metallschmelze in der Vakuumkammer über den Druck in dieser Vakuumkammer geregelt.

Die vorliegende Erfindung wird im folgenden anhand eines konkreten Ausführungsbeispieles näher anhand der Abbildungen erläutert. Es zeigen
- Fig. 1 und 2: jeweils Querschnitte durch eine erfindungsgemäße Vorrichtung.

Die dargestellte Anlage besitzt eine Eingießkammer 10, in die das flüssige Metall kontinuierlich aus einem vorgelagerten Speicherofen eingefüllt wird. Aus dieser Eingießkammer 10 läuft das schmelzflüssige Metall durch einen Induktorkanal bzw. Induktorkanäle 11 in die erste Kammer 20, in die ein vertikal angeordnetes Steigrohr 15 hineinragt, so daß das Steigrohr mit seiner unteren Öffnung unterhalb des Badspiegels liegt. Das Steigrohr 15 sowie das Fallrohr 16, das in eine Gießkammer 13 hineinragt und dessen untere Öffnung ebenfalls unter dem dortigen Badspiegel liegt, sind in Form von Stutzen des Bodens der Vakuumkammer 17 ausgebildet, die über einen Stutzen 18 mittels einer Pumpe evakuierbar ist. Die Gießkammer 13 sowie die erste Kammer 20 werden durch einen Damm 12 voneinander getrennt. Solange der Badspiegel in der Eingießkammer 10 bzw. der ersten Kammer 20 zwischen den Grenzen 21 und 22 eingestellt ist, kann das schmelzflüssige Metall entsprechend der Darstellung in Fig. 1 von der ersten Kammer 20 nur über das Steigrohr, die Vakuumkammer 17 und das Fallrohr in die Gießkammer 13 gelangen. Wird die Maximallinie 21 für das Badniveau in der ersten Kammer 20 überschritten, fließt das schmelzflüssige Metall, wie in Fig. 2 dargestellt, unmittelbar in die Gießkammer 13, was in dem Falle genutzt werden kann, wenn das flüssige Metall nicht entgast werden soll oder die Vakuumkammer 17 aus anderen Gründen ausfällt. Im Einlaufbereich befindet sich weiterhin ein Induktor, mittels dessen die fließende Metallschmelze aufgeheizt werden kann. Mit diesem Induktor ist ein ideales Mittel zur Steuerung der Entgasung möglich, die stark temperaturabhängig ist.

Zur thermischen Stabilisierung während der Anlaufphase sind Brenner 19 vorgesehen, welche das Steigrohr 15 und das Fallrohr 16 heizen. Gegenüber einer induktiven Beheizung hat diese Brennerbeheizung den Vorteil, daß sie eine Vorwärmung der gesamten Kammer einschließlich der Steigrohre erlaubt. Die Gießkammer 13 besitzt ferner eine Düse 14, worüber das schmelzflüssige Metall abgelassen werden kann. Um das entgaste Metall vor einem Luftzutritt zu schützen, ist die Gießkammer 13 über ein Wehr 24 von der übrigen Ofenatmosphäre getrennt, so daß die Gießkammer nach außen hermetisch abgeschlossen ist. Das Wehr endet mit seiner unteren Kante unterhalb des Badspiegels in der Gießkammer.

Die erfindungsgemäße Vorrichtung arbeitet folgendermaßen:

Über einen Zulauf wird die Eingießkammer 10 mit schmelzflüssigem Metall kontinuierlich gefüllt, wobei der Badspiegel zwischen den Grenzlinien 21 und 22 liegt. Gleichzeitig wird in der Vakuumkammer 17 ein Unterdruck eingestellt, der bewirkt, daß das schmelzflüssige Metall über das Steigrohr 15 aufsteigt, in der Vakuumkammer 17 entgast wird. Das schmelzflüssige Metall fließt über das Fallrohr 16 jenseits des Dammes 12 in die Gießkammer 13, solange der dortige Badspiegel unterhalb dem Niveau des Badspiegels der Eingießkammer liegt. Während des Entgasens werden die Brenner 19 betrieben, die für eine hinreichende Temperaturführung sorgen. Das Niveau des Badspiegels 27 in dem Behälter 22 entspricht jeweils dem statischen Druck in der Vakuumkammer 17.

Nach Beendigung der Vakuumbehandlung oder in den Fällen, in denen keine Vakuumbehandlung benötigt oder gewünscht wird, wird der Badspiegel in der ersten Kammer 20 so eingestellt, daß der Damm 12 überflutet wird, so daß das schmelzflüssige Metall unmittelbar in die Gießkammer 13 gelangen kann.

## Patentansprüche

1. Vorrichtung zum Entgasen von schmelzflüssigen Metallen, vorzugsweise von schmelzflüssigem Kupfer, und anschließendem Vergießen des entgasten Metalles, mit einem die zugeführten schmelzflüssigen Metalle aufnehmenden Behälter (10, 20) und einer zur Entgasung dienenden Vakuumkammer, wobei in eine einen Zufluß für die schmelzflüssigen Metalle aufweisende erste Kammer (20) ein Steigrohr (15) hineinragt, dessen oberes Ende in die Vakuumkammer (17) mündet, deren Boden eine Abflußöffnung besitzt, die mit einem Fallrohr (16) verbunden ist, dessen unteres eine Auslaßöffnung bildendes Ende in eine zweite, als Gießkammer (13) ausgebildete Kammer in eine Auslaßdüse mündet, **dadurch gekennzeichnet,**
**daß** das Steigrohr (15) und das Fallrohr (16) mit einer Heizung (19) versehen sind.

2. Vorrichtung nach Anspruch 1, **dadurch gekennzeichnet, daß** die erste Kammer (20) und die Gießkammer (13) räumlich miteinander in Verbindung stehen und einen Damm (12) aufweisen, der die Kammern (20, 13) im unteren Bereich in zwei Badkammern teilt, wobei das Steigrohr (15) und das Fallrohr (16) in unterschiedliche Bereiche unterhalb der oberen Dammkante münden und/oder parallel zueinander jeweils vertikal angeordnet sind.

3. Vorrichtung nach einem der Ansprüche 1 oder 2, **dadurch gekennzeichnet, daß** die Heizung für das Steigrohr (15) und das Fallrohr (16) aus mindestens einem Brenner (19) besteht.

4. Vorrichtung nach einem der Ansprüche 1 bis 3, **dadurch gekennzeichnet, daß** die Gießkammer (13) über ein Wehr (24), das unterhalb des Badspiegels endet, nach außen hermetisch abgeschlossen ist.

5. Vorrichtung nach einem der Ansprüche 1 bis 4, **dadurch gekennzeichnet, daß** zur Temperaturregelung der Metallbadschmelze im Einlaufbereich (10, 11, 20) ein Induktor (23) vorgesehen ist.

6. Verfahren zum kontinuierlichen Entgasen von schmelzflüssigen Metallen, vorzugsweise von schmelzflüssigem Kupfer, und anschließendem Vergießen des entgasten Metalles, wobei die Metallschmelze zur Entgasung aus einer ersten Kammer (20) über ein Steigrohr (15) mit einer unterhalb des Badspiegels liegenden Einlauföffnung in eine als Entgasungsraum dienende Vakuumkammer (17) unter alleiniger Nutzung der sich aus den Druckunterschieden zwischen der Vakuumkammer (17) und der ersten Kammer (20) ergebenden Hubkraft und unter Ausschluß weiterer Fördermittel überführt und von dort schwerkraftbedingt in ein Fallrohr (16) mit einer unteren Auslaßöffnung, die unterhalb des Badspiegels in der Gießkammer (13) liegt, in die Gießkammer (13) überführt wird, , **dadurch gekennzeichnet, daß** das Steigrohr (15) und das Fallrohr (16) beheizt werden.

7. Verfahren nach Anspruch 6, **dadurch gekennzeichnet, daß** durch Regelung der Metallschmelzezufuhr in die erste Kammer (21) und des Ablassens der Metallschmelze aus der Gießkammer (13) unterschiedliche Höhenniveaus der Badspiegel eingestellt werden, wobei die Badspiegel vorzugsweise so eingestellt werden, daß sie entweder zur Entgasung der Metalle jeweils unterhalb der Kante eines Dammes (12) liegen, der die im übrigen miteinander in Verbindung stehenden Räume der ersten Kammer (20) und der Gießkammer (13) in zwei getrennte Badkammern teilt, wovon in die erste Badkammer das Steigrohr (15) und in die zweite Badkammer das Fallrohr (16) hineinragt oder daß die Badspiegel oberhalb der Kante des Dammes (12) unter Bildung eines. gemeinsamen durchgehenden Badspiegels in der ersten Kammer (20) und der Gießkammer (13) liegen, wenn der Gießprozeß unter Umgehung der Entgasung fortgesetzt werden soll.

8. Verfahren nach einem der Ansprüche 6 oder 7, **dadurch gekennzeichnet, daß** das Steigrohr (15) und das Fallrohr (16) in der Startphase beheizt werden, vorzugsweise mit Brennern (19).

9. Verfahren nach einem der Ansprüche 6 bis 8, **dadurch gekennzeichnet, daß** die Aufenthaltsdauer der Metallschmelze in der Vakuumkammer (17) über den Druck in dieser Vakuumkammer (17) geregelt wird.

10. Verfahren nach einem der Ansprüche 6 bis 9, **dadurch gekennzeichnet, daß** die Metallschmelzetemperatur mittels einer induktiven Heizung zwecks Steuerung der Entgasung geregelt wird.

## Claims

1. Device for the degassing of molten metals, preferably molten copper and subsequent casting of the degassed metal with a vessel (10, 20) receiving a supplied molten metal and a vacuum chamber serving for degassing, whereby an ascension pipe (15) extends into a first chamber (20) having an inlet opening for the molten metals, the upper end of the ascension pipe ending in the vacuum chamber (17), the bottom of which has an outlet opening which is connected with a down pipe (16) whose lower outlet forming end opens into a second chamber formed as a casting chamber (13) with an outlet nozzle (14),
**characterized in that**
the ascension pipe (15) and the down pipe (16) are provided with a heating device (19).

2. Device according to claim 1, **characterised in that** the first chamber (20) and the casting chamber (13) are spatially connected with one another and have a dam (12) which subdivides the chambers (20, 13) in the lower region into two bath chambers, whereby the ascension pipe (15) and the down pipe (16) open into different regions below the upper dam edge and/or are parallel to one another and each vertically arranged.

3. Device according to one of the claims 1 or 2, **characterised in that** the heating device for the ascension pipe (15) and the down pipe (16) is comprised of at least one burner (19).

4. Device according to one of claims 1 to 2, **characterised in that** the casting chamber (13) is hermetically sealed to the exterior via a weir (24) which ends below the bath level.

5. Device according to one of claims 1 to 4, **characterised in that** an inductor (23) is provided for temperature control of the metal bath in an inlet region (10, 11, 20)

6. Method for the continuous degassing of molten metals, preferably molten copper and subsequent casting of the degassed metal, whereby for degassing the molten metal is guided from a first chamber (20) via an ascension pipe (15) with an inlet opening lying below the bath level into a vacuum chamber (17) serving as a degassing compartment solely by the use of lifting force caused by the pressure difference between the vacuum chamber (17) and the first chamber (20) and without any further conveying means and from there by gravity in a down pipe (16) with a lower outlet opening below the bath level in the casting chamber (13), **characterised in that** the ascension pipe (15) and the down pipe (16) are heated.

7. Method according to claim 6, **characterised in that** by control of the metal melt feed chamber (21) and the discharge of the molten melt from the casting chamber (13) different height levels of the bath are adjusted, whereby **in that** the bath level is so adjusted that it either lies for degassing of the metals below the edge of a dam (12) separating the spaces of the first chamber (20) and the casting chamber (13) which are connected one to the other for the rest into two separate bath chambers, of which the ascension pipe (15) extends into the first bath chamber and the down pipe (16) extends into the second bath chamber or that the bath level lies above the edge of the dam (12) and forms a common throughgoing bath level in the first chamber (20) and in the casting chamber (13) when the casting process is to proceed by avoiding the degassing.

8. Method according to one of claims 6 or 7, **characterised in that** the ascension pipe (15) and the down pipe (16) are heated especially in the starting phase, preferably by burners (19)

9. Method according to one of claims 6 to 8, **characterised in that** the resistance times of the metal melt in the vacuum chamber (17) is controlled by the pressure in this vacuum chamber (17).

10. Method according to one of claims 6 to 9, **characterised in that** the metal melt temperature is controlled by means of inductive heating for the purpose of controlling the degassing.

## Revendications

1. Dispositif pour le dégazage de métaux en fusion, de préférence de cuivre en fusion, et pour la coulée subséquente du métal dégazé, comprenant un réservoir (10, 20) recevant les métaux en fusion amenés ainsi qu'une chambre à vide servant au dégazage, un tuyau ascendant (15) s'étendant dans une première chambre (20) qui présente une ouverture d'amenée pour les métaux en fusion, l'extrémité supérieure dudit tuyau ascendant débouchant dans la chambre à vide (17) dont le fond possède une ouverture d'écoulement qui est reliée à un tuyau de descente (16) dont l'extrémité inférieure formant une ouverture de sortie débouche dans une deuxième chambre réalisée comme chambre de coulée (13) avec une buse de sortie,
**caractérisé par le fait**
**que** le tuyau ascendant (15) et le tuyau de descente (16) sont munis d'un chauffage (19).

2. Dispositif selon la revendication 1, **caractérisé par le fait que** la première chambre (20) et la chambre de coulée (13) communiquent l'une avec l'autre de façon spatiale et présentent une digue (12) qui sépare les chambres (20, 13) dans la zone inférieure en deux chambres de bain, le tuyau ascendant (15) et le tuyau de descente (16) débouchant dans des zones différentes au-dessous de l'arête supérieure de la digue et/ou étant disposés parallèlement l'un à l'autre et respectivement verticalement.

3. Dispositif selon l'une des revendications 1 ou 2, **caractérisé par le fait que** le chauffage pour le tuyau ascendant (15) et pour le tuyau de descente (16) se compose d'au moins un brûleur (19).

4. Dispositif selon l'une des revendications 1 à 3, **caractérisé par le fait que** la chambre de coulée (13) est fermée hermétiquement vers l'extérieur par l'intermédiaire d'un barrage (24) qui se termine au-dessous du niveau de bain.

5. Dispositif selon l'une des revendications 1 à 4, **caractérisé par le fait qu'**un inducteur (23) est prévu pour régler la température du bain de fusion dans la zone d'entrée (10, 11, 20).

6. Procédé pour le dégazage continu de métaux en fusion, de préférence de cuivre en fusion, et pour la coulée subséquente du métal dégazé, pour le dégazage le bain de fusion étant transporté d'une première chambre (20) via un tuyau ascendant (15) avec une ouverture d'entrée située au-dessous du niveau de bain, dans une chambre à vide (17) servant d'espace de dégazage, et cela uniquement en utilisant la force de levée résultant des différences de pression entre la chambre à vide (17) et la première chambre (20) et à l'exclusion d'autres moyens de transport, et étant transporté de là par la pesanteur via un tuyau de descente (16) dans la chambre de coulée (13), ledit tuyau de descente ayant une ouverture inférieure de sortie qui est située au-dessous du niveau de bain dans la chambre de coulée (13), **caractérisé par le fait que** le tuyau ascendant (15) et le tuyau de descente (16) sont chauffés.

7. Procédé selon la revendication 6, **caractérisé par le fait que** des niveaux de hauteur différents des niveaux de bain sont réglés par le réglage de l'admission du bain de fusion dans la première chambre (20) et de l'écoulement du bain de fusion de la chambre de coulée (13), les niveaux de bain étant réglés de préférence d'une telle manière que, pour le dégazage des métaux, ils sont situés soit respectivement au-dessous de l'arête d'une digue (12) qui sépare les espaces de la première chambre (20) et de la chambre de coulée (13) en deux chambres séparées de bain, lesdits espaces communiquant du reste l'un avec l'autre, le tuyau ascendant (15) s'étendant dans la première chambre de bain et le tuyau de descente (16) s'étendant dans la deuxième chambre de bain, soit que les niveaux de bain sont situés au-dessus de l'arête de la digue (12) en formant un niveau commun continu de bain dans la première chambre (20) et dans la chambre de coulée (13) lorsque le processus de coulée doit être continué en évitant le dégazage.

8. Procédé selon l'une des revendications 6 ou 7, **caractérisé par le fait que** le tuyau ascendant (15) et le tuyau de descente (16) sont chauffés dans la phase de départ, de préférence au moyen de brûleurs (19).

9. Procédé selon l'une des revendications 6 à 8, **caractérisé par le fait que** la durée de séjour du bain de fusion dans la chambre à vide (17) est réglée par la pression dans cette chambre à vide (17).

10. Procédé selon l'une des revendications 6 à 9, **caractérisé par le fait que** la température du bain de fusion est réglée au moyen d'un chauffage inductif en vue de commander le dégazage.
